# EUROPÄISCHE PATENTSCHRIFT

(11) **EP 0 445 504 B1**
(45) Veröffentlichungstag und Bekanntmachung des Hinweises auf die Patenterteilung: **23.11.1994**
(21) Anmeldenummer: 91100232.7
(22) Anmeldetag: 09.01.1991
(51) Int. Cl.: A61H 33/02

(54) **Whirlpoolwanne mit Wasserstrahldüse**
Whirlpool tub provided with a water jet nozzle
Bain tourbillonnant muni d'une tuyère à jet d'eau

(30) Priorität: 19.02.1990 DE 4005197
(43) Veröffentlichungstag der Anmeldung: 11.09.1991
(73) Patentinhaber: Ucosan B.V., NL-9301 ZR Roden (NL)
(72) Erfinder: Dijkhuizen, Okko K., c/o Keil & Schaafhausen, W-6000 Frankfurt am Main 1 (DE)
(74) Vertreter: Keil, Rainer A., Dipl.-Phys. Dr.

(56) Entgegenhaltungen:
- EP-B- 0 209 646
- DE-A- 2 314 349
- DE-U- 8 815 946
- US-A- 3 890 655
- US-A- 4 408 721
- US-A- 4 542 854

## Beschreibung

Die Erfindung bezieht sich auf eine Whirlpoolwanne mit Rohrleitungssystem und Wasserstrahldüse, mit einem in der Wannenwandung angeordneten Gehäuse, an welches eine Druckwasserleitung und eine Luftzufuhrleitung angeschlossen sind, mit einem mit einem Düsenkanal in eine Strahlaustrittsöffnung mündenden, zur Veränderung der Strahlaustrittsrichtung verstellbaren Düsenkörper, der in eine Stellung verstellbar ist, in welcher die Strahlaustrittsöffnung tiefer als eine Wassereintrittsöffnung des Düsenkanals liegt, wobei die Wassereintrittsöffnung in einen Wasserzufuhrkanal einer Stirnwand des Düsenkörpers mündet und eine Lufteintrittsöffnung des Düsenkörpers in Strömungsverbindung mit der Luftzufuhrleitung steht.

Insbesondere wenn die Wasserstrahldüse mit Hilfe eines eine Abflußeinrichtung der Whirlpoolwanne mit der Wasserstrahldüse verbindenden Rohrleitungssystems, unter Verwendung des Badewassers betrieben wird, besteht das Problem der Verunreinigung der Wasserstrahldüse insbesondere durch im Düsenbereich während der Dauer der Nichthenutzung der Whirlpoolwanne stehenbleibendes Restwasser. Es ist zwar bereits vorgeschlagen worden, dem in dem Rohrleitungssystem für die Zeit der Nichtbenutzung der Whirlpoolwanne in dem Rohrleitungssystem stehenbleibenden Badewasser Reinigungs- und/oder Desinfektionsmittel zuzuführen, welche die hinreichende Hygiene im Bereich des Rohrleitungssystems gewährleisten. Die Reinigungs- und/oder Desinfektionsmittel gelangen bei derartigen bekannten Systemen jedoch nicht in den Bereich des ungewollt in der Wasserstrahldüse stehendenbleibenden Restwassers.

Aus der US-A-4 542 854 ist eine Whirlpoolwanne gemäß dem Oberbegriff des Anspruchs 1 bekannt.

Bei einer weiteren aus der US-A-3 890 655 bekannten Düse kann auch in Ausfließstellung des Düsenkörpers nicht sämtliches Restwasser aus der Whirlpoolwanne abfließen. Ferner sind dort die Strahlausbildung und die Ausnutzung des Venturi-Effektes unbefriedigend.

Bei der Luftsprudeldüse nach der US-A-4 408 721 ist der Düsenkörper nur zusammen mit einem Kugelelement verstellbar. Restwasser bleibt in allen Stellungen des Düsenkörpers jedenfalls in der das Düsenrohr umgebenden Kammer stehen, weil diese sich nach innen hin konisch erweitert.

Bei dem Wasserbecken mit Luftsprudelvorrichtung nach der EP-B-0 209 646 sind die Luft- und Wasserführung derart gestaltet, daß Luft oder Wasser oder ein Wasser-/Luftgemisch in das Innenbecken eingestrahlt werden kann. Die Kanäle und Leitungen für die Wasser- und Luftzuführung sind so angeordnet, daß sie sich nach Benutzung vollständig entleeren. Ein Eindringen von Seifenresten oder Badewasser in das Zuführungssystem soll dadurch verhindert werden, daß der Wasser- und
Luftauslaßdüse Rückschlagventile zugeordnet sind, die nur während des Massagebetriebes geöffnet sind.

Aufgabe der vorliegenden Erfindung ist es, eine Whirlpoolwanne mit einer Wasserstrahldüse der eingangs genannten Art so weiterzubilden, daß die Wasserstrahldüse selbständig mit dem Ablassen des Badewassers aus der Whirlpoolwanne nach deren Benutzung entleerbar ist.

Diese Aufgabe wird bei einer Whirlpoolwanne der eingangs genannten Art erfindungsgemäß dadurch gelöst, daß der Düsenkörper in eine Ausfließstellung verstellbar ist, in der die Wassereintrittsöffnung höher als die Druckwasserleitung liegt und die Lufteintrittsöffnung sich an dem oberen Umfang des Düsenkörpers befindet.

Auf diese Weise wird bei guter Strahlausbildung und Ausnutzung des Venturi-Effektes erreicht, daß Badewasser während der Nichtbenutzung der Whirlpoolwanne nur in solchen Bereichen des Rohrleitungsystems, welches die Druckwasserleitung einschließt, stehenbleibt, zu welchen auch die dem Rohrleitungssystem zugegebenen Reinigungs und/oder Desinfektionsmittel gelangen. Durch die besondere Anordnung von Strahlaustrittsöffnung, Wassereintrittsöffnung und Druckwasserleitung zueinander wird gewährleistet, daß mit dem Ablassen des Badewassers aus der Whirlpoolwanne nsch deren Benutzung auch sämtliches Restwasser aus der Wasserstrahldüse herausfließen kann.

Eine besonders einfache konstruktive Verwirklichung des Erfindungsgedankens wird dann erreicht, wenn der Düsenkörper in dem Gehäuse um eine Drehachse drehbar gelagert ist und die Austrittsachse des Düsenkanals in einem Winkel zur Drehachse, d.h. schräg zur Horizontalen verläuft. Auf diese Weise wird sichergestellt, daß durch einfaches Drehen des Düsenkörpers dieser immer in eine Drehlage gebracht werden kann, in welcher das Restwasser aus der Wasserstrahldüse vollständig herausfließt. Verläuft die Drehachse des Düsenkörpers nicht horizontal, so ist die Austrittsachse des Düsenkanals jedenfalls so anzuordnen, daß sie schräg zur Horizontalen verläuft, um das Auslaufen des Restwassers stets zu gewährleisten.

Die Wassereintrittsöffnung des Düsenkörpers ist vorzugsweise außermittig zur Drehachse im Düsenkörper angeordnet, so daß sie durch Drehen des Düsenkörpers aus ihrer obersten Lage, in welcher die Austrittsachse des Düsenkanals größtmögliche Schräge gegenüber der Horizontalen und die Wassereintrittsöffnung auch den größtmöglichen Abstand von der Druckwasserleitung hat, in eine Lage verdreht werden kann, in welcher die Wassereintrittsöffnung näher bei der Druckwasserleitung, also tiefer liegt.

Bei einer besonders vorteilhaften Ausgestaltung der Erfindung steht die Wassereintrittsöffnung in jeder Drehstellung des Düsenkörpers mit der Druckwasserleitung in Strömungsverbindung. Hierdurch wird gewährleistet, daß die Strahlaustrittsrichtung durch Veränderung der Stellung des Düsenkörpers während des Whirlpoolbetriebes über einen möglichst großen Winkelbereich verstellt werden kann.

Eine sichere Funktion der erfindungsgemäßen Whirlpoolwanne wird auf einfache Weise dann gewährleistet, wenn der Düsenkörper mit im wesentlichen zylindrischen Führungsflächen in dem Gehäuse bzw. in einer in dem Gehäuse gelagerten Führungshülse drehbar gelagert ist und daß die Wassereintrittsöffnung
in einer Stirnwand des Düsenkörpers liegt. Hierdurch wird eine einfache Betätigungsmöglichkeit des Düsenkörpers mit einer einfachen Druckwasserführung in optimaler Weise kombiniert.

Dabei kann die Führungshülse stirnseitig eine Wasserdurchlaßöffnung aufweisen, welche einerseits mit der Druckwasserleitung und andererseits in jeder Drehstellung des Düsenkörpers mit dessen Wassereintrittsöffnung in Strömungsverbindung steht. Dies kann auf einfache Weise dadurch gewährleistet werden, daß praktisch die gesamte Bodenwand der Führungshülse von der Wasserdurchlaßöffnung durchsetzt ist und die Druckwasserleitung über einen die gesamte Wasserdurchlaßöffnung überdeckenden Stutzen an das Gehäuse angeschlossen ist, welches die Führungshülse aufnimmt. Solange sich die Wassereintrittsöffnung des Düsenkörpers oberhalb der horizontalen Mittelebene der mit horizontaler Drehachse angeordneten Führungshülse befindet, ist ein Abfließen von Restwasser aus dem Düsenkanal nach Benutzung der Whirlpoolwanne gewährleistet.

Bei einer besonders einfachen und funktionsgerechten Ausgestaltung der Erfindung weist der Düsenkanal über seine gesamte Länge eine gerade Austrittsachse auf und die Strahlaustrittsöffnung liegt außermittig zur Drehachse des Düsenkörpers. Hierdurch ist sichergestellt, daß in der Abfließdrehstellung des Düsenkörpers Wassereintrittsöffnung und Strahlaustrittsöffnung des Düsenkörpers einen größtmöglichen Höhenunterschied aufweisen, wobei die Austrittsachse des Düsenkanals zur Gewährleistung eines möglichst kräftigen Wasseraustrittsstrahls gerade verläuft.

Die Strömungsführung des Badewassers im Düsenbereich und das Abfließen von Restwasser wird noch weiter verbessert, wenn der Wasserzufuhrkanal koaxial zur Austrittsachse des Düsenkanals liegt. Auf diese Weise verläuft auch der Wasserzufuhrkanal, jedenfalls in der Abfließdrehstellung des Düsenkörpers, schräg zur Horizontalen, so daß auch in dem Wasserzufuhrkanal kein Restwasser stehenbleiben kann, wenn die Whirlpooleinrichtung abgeschaltet und das Badewasser aus der Whirlpoolwanne abgelassen worden ist.

Wenn mit dem Wasseraustrittsstrahl auch Luft mitgerissen werden soll, um den Massageeffekt derartiger Whirlpooldüsen zu verbessern, weist der Düsenkörper nach der Erfindung auch eine Lufteintrittsöffnung auf, welche benachbart zum Wassereintritt in den Düsenkanal mündet. Hierdurch bildet sich zwangsläufig ein Venturi-Düseneffekt aus, welcher das Mitreißen der gewünsch ten Luftmenge mit dem in den Düsenkörper eintretenden Druckwasser gewährleistet. Die Lufteintrittsöffnung sollte, vorzugsweise senkrecht, von oben in den Düsenkörper münden, so daß auch in diesem Bereich und insbesondere auch in dem sich an die Lufteintrittsöffnung anschließenden Luftanschlußstutzen kein Restwasser stehenbleiben kann, wobei selbstverständlich die Luftzufuhrleitung, jedenfalls im Bereich der Wasserstrahldüse, oberhalb des Gehäuses derselben verläuft.

Auf besonders einfache Weise kann das erwähnte Venturi-Prinzip bei der Erfindung dadurch verwirklicht sein, daß der Lufteintritt in den Düsenkanal in einem Winkel von vorzugsweise zwischen 80° und 110° zur Austrittsachse des Düsenkanals erfolgt.

Die Luftzufuhrleitung mündet gemäß einer weiteren besonderen Ausgestaltung der Erfindung entweder unmittelbar oder über einen Umfangskanal in die Lufteintrittsöffnung. Falls in jeder Drehstellung des Düsenkörpers Luft zu dem Wasserstrahl zuführbar sein soll, müßte im ersten Fall die Lufteintrittsöffnung einen entsprechenden Umfangsbereich einnehmen, während bei der zweiten Alternative die Lufteintittsöffnung eine kreiszylindrische Bohrung oder Ausnehmung des Düsenkörpers sein kann, während der Umfangskanal den gewünschten Umfangsbereich einnimmt.

Die Montage und Instandhaltung der erfindungsgemäßen Whirlpoolwanne kann bei Neueinbau, Verschleiß oder Defekt des Düsenkörpers auf einfache Weise dadurch gewährleistet werden, daß dieser mittels einer an dem Gehäuse unmittelbar oder mittelbar festlegbaren Abschlußkappe austauschbar in dem Gehäuse bzw. der Führungshülse gehalten ist.

Damit der Düsenkörper nicht nur radial in dem Gehäuse bzw. der Führungshülse sondern auch axial zuverlässig geführt ist, ist der Düsenkörper vorzugsweise zwischen Anschlagschultern des Gehäuses bzw. der Führungshülse einerseits und der Abschlußkappe andererseits axial aufgenommen.

Um die Strahlaustrittsrichtung einfach verstellen zu können, hat der Düsenkörper vorzugsweise wanneninnenseitig einen Betätigungsabschnitt.

Weitere Ziele, Merkmale, Vorteile und Anwendungsmöglichkeiten der Erfindung ergeben sich aus der nachfolgenden Beschreibung von Ausführungsbeispielen anhand der Zeichnung.

Es zeigen:
- Fig. 1: im Vertikalschnitt eine die Erfindung aufweisende Whirlpoolwanne im Bereich eines eine Wasserstrahldüse tragenden Seitenwandabschnittes, und
- Fig. 2: eine entsprechende Schnittdarstellung für eine andere Ausführungsform der Erfindung.

Die Wasserstrahldüse 1 gemäß Fig. 1 weist ein im wesentlichen zylindrisches Gehäuse 10 auf, welches mit einer mit Außengewinde versehenen Befestigungshülse 11 in einer Aussparung 6 eines Wandabschnitts 7 des Wannenbodens oder einer Wannenseitenwand einer Whirlpoolwanne dichtend festgelegt ist. Das Gehäuse 10 ist in dem dargestellten Fall Teil eines Rohrleitungssystems und stirnseitig über einen Wasseranschlußstutzen 13 mit einer Druckwasserleitung 15 und in seinem oberen Mantelbereich über einen Luftanschlußstutzen 14 mit einer Luftzufuhrleitung 16 verbunden. Die Befestigungshülse 11 liegt mit einem erweiterten Flansch 8 wanneninnenseitig an der Oberfläche 33 des Wandabschnitts 7 an. Das Gehäuse 10 ragt aus unten noch näher zu erläuternden Gründen nur über einen Teil der Länge der Befestigungshülse 11 in diese hinein und zwar bis zu einem Anschlagring 12. In dem Gehäuse 10 ist eine Führungshülse 17 drehfest angeordnet. Die Führungshülse 17 hat in ihrem Bodenbereich eine Wasserdurchlaßöffnung 18, welche über den Wasseranschlußstutzen 13 mit der Druckwasserleitung 15 in Strömungsverbindung steht, sowie im oberen Bereich ihres Mantels eine Luftdurchlaßöffnung 22, welche über den Luftanschlußstutzen 14 mit der Luftzufuhrleitung 16 in Strömungsverbindung steht. In der Führungshülse 17 ist ein mit zylindrischen Führungsflächen versehener Düsenkörper 20 um eine horizontale Drehachse D drehbar gelagert. Die axiale Positionierung des Düsenkörpers 20 in der Führungshülse 17 und dem Gehäuse 10 erfolgt dadurch, daß der Düsenkörper 20 mit einer dem Wanneninnenraum 32 abgewandten Schulter an einer wanneninnenseitigen Anschlagschulter 4 der Führungshülse 17 und mit seinem wanneninnenseitigen Ende an einer Anschlagschulter 5 anliegt, welche an einer Abschlußkappe 28 ausgebildet ist, die in die Befestigungshülse 11 eingeschraubt ist und den Flansch 8 der Befestigungshülse 11 mit einem Abdeckflansch 9 überdeckt. Der Gewindeabschnitt 29 der Abschlußkappe 28 endet vor dem dem Wanneninnenraum 32 zugewandten stirnseitigen Ende des Gehäuses 10. Der wanneninnenseitige Abschnitt des Düsenkörpers 20 ist gegen das Gehäuse 10 mittels Dichtungsring 26, der Mantel des Gehäuses 10 gegenüber der Befestigungshülse 11 mittels eines Dichtungsringes 30 und der Flansch 8 der Befestigungshülse 11 gegenüber der dem Wanneninnenraum 32 zugewandten Oberfläche 33 des Wandabschnitts 7 mittels eines Dichtungsrings abgedichtet. In dem Düsenkörper 20 ist ein Düsenkanal 23 mit gerader Austrittsachse K ausgebildet, welche unter einem Winkel α gegenüber der horizontalen Drehachse D verläuft. In das dem Wanneninnenraum 32 abgewandte Ende des Düsenkanals 23 mündet ein koaxial zu dem Düsenkanal 23 in der Stirnwand 2 vorgesehener Wasserzufuhrkanal 21, welcher über eine Wassereintrittsöffnung 25 mit der Wasserdurchlaßöffnung 18 im Boden der Führungshülse 17 in Strömungsverbindung steht. Der Düsenkanal 23 mündet über eine Strahlaustrittsöffnung 24 in den Wanneninnenraum 32. In der in Fig. 1 dargestellten Abfließdrehlage des Düsenkörpers 20 liegt die Strahlaustrittsöffnung 24 tiefer als die Wassereintrittsöffnung 25 des Düsenkanals 23 und letztere höher als die Druckwasserleitung 15. Auf diese weise kann in dieser Abfließdrehstellung das Restwasser sowohl aus dem Düsenkanal 23 als auch aus dem Wasserzufuhrkanal 21 abfließen, wenn die Whirlpooleinrichtung abgeschaltet ist und das Badewasser aus dem Wanneninnenraum 32 abgelassen wird. Durch die drehbare Lagerung des Düsenkörpers 20 und die Schrägneigung der Austrittsachse K des Düsenkanals 23 gegenüber der Drehachse D ist die Strahlaustrittsrichtung veränderbar.

In seinem Mantelbereich hat der Düsenkörper 20 ferner eine Lufteintrittsöffnung 19, welche sich in der dargestellten Abfließdrehstellung des Düsenkörpers 20 mit der Luftdurchlaßöffnung 22 der Führungshülse 17 deckt. In dieser Drehstellung kann das Restwasser auch aus diesem Bereich und dem sich anschließenden Luftanschlußstutzen 14 vollständig abfließen. In anderen Drehstellungen kann die Luftdurchlaßöffnung 22 der Führungshülse 17 über einen Umlaufkanal 3 mit der Lufteintrittsöffnung 19 des Düsenkörpers 20 in Strömungsverbindung stehen, so daß dem Düsenkanal 23 in jeder Drehlage des Düsenkörpers 20 Luft zugeführt werden kann. Ebenso kann dem Düsenkanal 23 in jeder Drehlage des Düsenkörpers 20 Druckwasser zugeführt werden, weil die Wasserdurchlaßöffnung 18 im Bodenbereich der Führungshülse 17 so gestaltet und so groß bemessen ist, daß die Wassereintrittsöffnung 25 des Düsenkörpers 20 in jeder Drehstellung mit letzterer in Strömungsverbindung steht. Die Lufteintrittsöffnung 19 mündet unmittelbar in Nachbarschaft des Wasserzufuhrkanals 21 in den Düsenkanal 23, und zwar unter einem Winkel β zur Austrittsachse K, so daß ein Venturi-Effekt entsteht und das in den Düsenkanal 23 über den Wasserzufuhrkanal 21 eintretende Druckwasser Luft aus der Luftzufuhrleitung 16 mitreißt.

Am wanneninnenseitigen Ende ist an dem Düsenkörper 20 ein Betätigungsabschnitt 27 ausgebildet, welcher das Drehen des Düsenkörpers 20 von Hand erleichtert.

Bei der in Fig. 2 dargestellten Ausführungsform ist eine Führungshülse 17 entbehrlich, da der Düsenkörper 20 mit einem hinteren hülsenförmigen Abschnitt unmittelbar in dem Gehäuse 10 drehbar gelagert ist. Die Druckwasser- und Luftzufuhr ist etwas anders gestaltet als bei der Ausführungsform gemäß Fig. 1, die Funktionsweise, insbesondere auch hinsichtlich der Ausbildung eines Venturi-Effekts, ist jedoch der gleiche. Auch in Fig. 2 befindet sich der Düsenkörper 20 in seiner Abfließdrehstellung. Daraus ist zu erkennen, daß auch hier die Strahlaustrittsöffnung 24 tiefer als die Wassereintrittsöffnung 25 und letztere höher als die Druckwasserleitung 15 liegen, so daß in dem Düsenaustrittsbereich kein Restwasser stehen bleibt, wenn die Whirlpooleinrichtung außer Betrieb gesetzt ist.

### Bezugszeichenliste:

- 1: Wasserstrahldüse
- 2: Stirnwand
- 3: Umfangskanal
- 4: Anschlagschulter
- 5: Anschlagschulter
- 6: Aussparung
- 7: Wandabschnitt
- 8: Flansch
- 9: Abdeckflansch
- 10: Gehäuse
- 11: Befestigungshülse
- 12: Anschlagring
- 13: Wasseranschlußstutzen
- 14: Luftanschlußstutzen
- 15: Druckwasserleitung
- 16: Luftzufuhrleitung
- 17: Führungshülse
- 18: Wasserdurchlaßöffnung
- 19: Lufteintrittsöffnung
- 20: Düsenkörper
- 21: Wasserzufuhrkanal
- 22: Luftdurchlaßöffnung
- 23: Düsenkanal
- 24: Strahlaustrittsöffnung
- 25: Wassereintrittsöffnung
- 26: Dichtungsring
- 27: Betätigungsabschnitt
- 28: Abschlußkappe
- 29: Gewindeabschnitt
- 30: Dichtungsring
- 31: Dichtungsring
- 32: Wanneninnenraum
- 33: Oberfläche
- D: Drehachse
- K: Austrittsachse

## Patentansprüche

1. Whirlpoolwanne mit einem Rohrleitungssystem (15, 16) und einer Wasserstrahldüse (1), mit einem in der Wannenwandung angeordneten Gehäuse (10), an welches eine Druckwasserleitung (15) und eine Luftzufuhrleitung (16) angeschlossen sind, mit einem mit einem Düsenkanal (23) in eine Strahlenaustrittsöffnung (24) mündenden, zur Veränderung der Strahlenaustrittsrichtung verstellbaren Düsenkörper (20), der in eine Stellung verstellbar ist, in welcher die Strahlaustrittsöffnung (24) tiefer als eine Wassereintrittsöffnung (25) des Düsenkanals (23) liegt, wobei die Wassereintrittsöffnung (25) in einen Wasserzufuhrkanal (21) einer Stirnwand (2) des Düsenkörpers (20) mündet und eine Lufteintrittsöffnung (19) des Düsenkörpers (20) in Strömungsverbindung mit der Luftzufuhrleitung (16) steht, dadurch gekennzeichnet, daß der Düsenkörper (20) in eine Ausfließstellung verstellbar ist, in der die Wassereintrittsöffnung (25) höher als die Druckwasserleitung (15) liegt und die Lufteintrittsöffnung (19) sich an dem oberen Umfang des Düsenkörpers (20) befindet.

2. Whirlpoolwanne nach Anspruch 1, dadurch gekennzeichnet, daß der Düsenkörper (20) in dem Gehäuse (10) um eine Drehachse (D) drehbar gelagert ist und daß die Austrittsachse (K) des Düsenkanals (23) in einem Winkel (α) zur Drehachse (D) verläuft.

3. Whirlpoolwanne nach Anspruch 2, dadurch gekennzeichnet, daß die Wassereintrittsöffnung (25) außermittig zur Drehachse (D) im Düsenkörper (20) angeordnet ist.

4. Whirlpoolwanne nach Anspruch 2 oder 3, dadurch gekennzeichnet, daß die Wassereintrittsöffnung (25) in jeder Drehstellung des Düsenkörpers (20) mit der Druckwasserleitung (15) in Strömungsverbindung steht.

5. Whirlpoolwanne nach einem der Ansprüche 2 bis 4, dadurch gekennzeichnet, daß der Düsenkörper (20) mit im wesentlichen zylindrischen Führungsflächen in dem Gehäuse (20) bzw. in einer in dem Gehäuse (10) gelagerten Führungshülse (17) drehbar gelagert ist und daß die Wassereintrittsöffnung (25) in einer Stirnwand (2) des Düsenkörpers (20) liegt.

6. Whirlpoolwanne nach Anspruch 5, dadurch gekennzeichnet, daß die Führungshülse (17) stirnseitig eine Wasserdurchlaßöffnung (18) aufweist, welche einerseits mit der Druckwasserleitung (15) und andererseits in jeder Drehstellung des Düsenkörpers (20) mit dessen Wassereintrittsöffnung (25) in Strömungsverbindung steht.

7. Whirlpoolwanne nach einem der Ansprüche 2 bis 6, dadurch gekennzeichnet, daß der Düsenkanal (23) eine gerade Austrittsachse (K) aufweist und die Strahlaustrittsöffnung (24) außermittig zur Drehachse (D) des Düsenkörpers (20) liegt.

8. Whirlpoolwanne nach einem der Ansprüche 1 bis 7, dadurch gekennzeichnet, daß der Wasserzufuhrkanal (21) koaxial zur Austrittsachse (K) des Düsenkanals (23) liegt.

9. Whirlpoolwanne nach einem der Ansprüche 1 bis 8, dadurch gekennzeichnet, daß der Düsenkörper (20) eine Lufteintrittsöffnung (19) aufweist, welche benachbart zum Wassereintritt in den Düsenkanal (23) mündet.

10. Whirlpoolwanne nach Anspruch 9, dadurch gekennzeichnet, daß der Lufteintritt in den Düsenkanal (23) in einem Winkel (β) zur Austrittsachse (K) des Düsenkanals (23) erfolgt.

11. Whirlpoolwanne nach Anspruch 9 oder 10, dadurch gekennzeichnet, daß die Luftzufuhrleitung (16) entweder unmittelbar oder über einen Umfangskanal (3) in die Lufteintrittsöffnung (19) mündet.

12. Whirlpoolwanne nach einem der Ansprüche 1 bis 11, dadurch gekennzeichnet, daß der Düsenkörper (20) mittels einer an dem Gehäuse (10) unmittelbar oder mittelbar festlegbaren Abschlußkappe (28) austauschbar in dem Gehäuse (10) bzw. der Führungshülse (17) gehalten ist.

13. Whirlpoolwanne nach Anspruch 12, dadurch gekennzeichnet, daß der Düsenkörper (20) zwischen Anschlagschultern (4,5) des Gehäuses (10) bzw. der Führungshülse (17) einerseits und der Abschlußkappe (28) andererseits axial geführt ist.

14. Whirlpoolwanne nach einem der Ansprüche 1 bis 13, dadurch gekennzeichnet, daß der Düsenkörper (20) wanneninnenseitig einen Betätigungsabschnitt (27) aufweist.

## Claims

1. A jacuzzi with a piping system (15, 16) and a water jet nozzle (1), with a housing (10) arranged in the tub wall, to which housing a pressurized water line (15) and an air supply line (16) are connected, with a nozzle body (20), which opens with a nozzle duct (23) into a jet outlet port (24), which is adjustable in order to change the direction of the jet outlet and which is adjustable into a position in which the jet outlet port (24) is arranged at a lower level than a water inlet port (25) of the nozzle duct (23), the water inlet port (25) opening into a water supply duct (21) in an end wall (2) of the nozzle body (20) and an air inlet port (19) in the nozzle body (20) being connected for flow to the air supply line (16), characterised in that the nozzle body (20) is adjustable into an outflow position, in which the water inlet port (25) is arranged at a higher level than the pressurized water line (15) and the air inlet port (19) lies on the upper periphery of the nozzle body (20).

2. A jacuzzi according to claim 1, characterised in that the nozzle body (20) is mounted in the housing (10) so as to rotate about a pivot axis (D) and the outlet axis (K) of the nozzle duct (23) extends at an angle (α) to the pivot axis (D).

3. A jacuzzi according to claim 2, characterised in that the water inlet port (25) is arranged in the nozzle body (20) off-centre relative to the pivot axis (D).

4. A jacuzzi according to claim 2 or 3, characterised in that the water inlet port (25) is connected for flow to the pressurized water line (15) in each rotational position of the nozzle body (20).

5. A jacuzzi according to one of claims 2 to 4, characterised in that the nozzle body (20) is rotatably mounted with substantially cylindrical guide surfaces in the housing (20) or in a guide sleeve (17) mounted in the housing (10), and the water inlet port (25) is arranged in an end wall (2) of the nozzle body (20).

6. A jacuzzi according to claim 5, characterised in that, at its end face, the guide sleeve (17) comprises a water opening (18), which is connected for flow on the one hand to the pressurized water line (15) and on the other hand in each rotational position of the nozzle body (20) to the water inlet port (25) of said nozzle body (20).

7. A jacuzzi according to one of claims 2 to 6, characterised in that the nozzle duct (23) comprises a straight outlet axis (K) and the jet outlet port (24) is arranged off-centre in relation to the pivot axis (D) of the nozzle body (20).

8. A jacuzzi according to one of claims 1 to 7, characterised in that the water supply duct (21) is arranged coaxial to the outlet axis (K) of the nozzle duct (23).

9. A jacuzzi according to one of claims 1 to 8, characterised in that the nozzle body (20) comprises an air inlet port (19), which opens into the nozzle duct (23) adjacent the water inlet.

10. A jacuzzi according to claim 9, characterised in that the flow of air into the nozzle duct (23) is effected at an angle (β) to the outlet axis (K) of the nozzle duct (23).

11. A jacuzzi according to claim 9 or 10, characterised in that the air supply line (16) opens into the air inlet port (19) either directly or via a peripheral duct (3).

12. A jacuzzi according to one of claims 1 to 11, characterised in that the nozzle body (20) is replaceably held in the housing (10) or in the guide sleeve (17) by means of a sealing cap (28) which can be secured directly or indirectly to the housing (10).

13. A jacuzzi according to claim 12, characterised in that the nozzle body (20) is guided axially between abutment shoulders (4, 5) of the housing (10) or guide sleeve (17) on the one hand and the sealing cap (28) on the other hand.

14. A jacuzzi according to one of claims 1 to 13, characterised in that the nozzle body (20) comprises an operating section (27) on the inside of the tub.

## Revendications

1. Baignoire à bain bouillonnant avec un système de tuyauterie (15, 16) et une buse (1) d'éjection d'eau, avec une enveloppe (10) qui est disposée dans la paroi de la baignoire et à laquelle sont raccordées une conduite d'eau sous pression (15) et une conduite d'arrivée d'air (16), avec un corps (20) de buse qui est orientable aux fins de modifier la direction de sortie du jet, est pourvu d'un canal (23) de buse débouchant dans un orifice (24) de sortie de jet et peut être amené dans une position dans laquelle l'orifice (24) de sortie de jet est situé plus bas qu'un orifice (25) d'entrée d'eau dudit canal (23) de buse, l'orifice (25) d'entrée d'eau débouchant dans un canal (21) d'arrivée d'eau dans une paroi frontale (2) du corps de buse (20) et un orifice (19) d'entrée d'air du corps de buse (20) étant en communication d'écoulement avec la conduite d'arrivée d'air (16), caractérisée par le fait que le corps de buse (20) peut être amené dans une position d'écoulement dans laquelle l'orifice (25) d'entrée d'eau est situé plus haut que la conduite (15) d'eau sous pression et par le fait que l'orifice (19) d'entrée d'air est situé sur le bord supérieur du corps de buse (20).

2. Baignoire à bain bouillonnant selon la revendication 1, caractérisée par le fait que le corps de buse (20) est monté dans l'enveloppe (10) avec possibilité de rotation autour d'un axe (D) et par le fait que l'axe de sortie (K) du canal (23) de buse forme un angle (α) avec l'axe de rotation (D).

3. Baignoire à bain bouillonnant selon la revendication 2, caractérisée par le fait que l'orifice (25) d'entrée d'eau est disposé dans le corps de buse (20) de manière excentrée par rapport à l'axe de rotation (D).

4. Baignoire à bain bouillonnant selon la revendication 2 ou 3, caractérisée par le fait que dans chaque position angulaire du corps de buse (20), l'orifice (25) d'entrée d'eau est en communication d'écoulement avec la conduite (15) d'eau sous pression.

5. Baignoire à bain bouillonnant selon l'une des revendications 2 à 4, caractérisée par le fait que le corps de buse (20) pourvu de surfaces de guidage sensiblement cylindriques est monté tournant dans l'enveloppe (10) ou dans un manchon de guidage (17) inséré dans ladite enveloppe (10) et par le fait que l'orifice (25) d'entrée d'eau est situé dans une paroi frontale (2) du corps de buse (20).

6. Baignoire à bain bouillonnant selon la revendication 5, caractérisée par le fait que le manchon de guidage (17) comporte côté frontal un orifice (18) de passage d'eau qui se trouve en communication d'écoulement d'une part avec la conduite (15) d'eau sous pression et d'autre part avec l'orifice (25) d'entrée d'eau du corps (20) de buse, dans toutes les positions angulaires de ce dernier.

7. Baignoire à bain bouillonnant selon l'une des revendications 2 à 6, caractérisée par le fait que le canal (23) de buse présente un axe de sortie (K) rectiligne et que l'orifice (24) de sortie de jet est excentré par rapport à l'axe de rotation (D) du corps de buse (20).

8. Baignoire à bain bouillonnant selon l'une des revendications 1 à 7, caractérisée par le fait que le canal (21) d'arrivée d'eau est concentrique à l'axe de sortie (K) du canal (23) de buse.

9. Baignoire à bain bouillonnant selon l'une des revendications 1 à 8, caractérisée par le fait que le corps de buse (20) comporte un orifice (19) d'entrée d'air qui débouche dans le canal de buse (23) à proximité de l'entrée d'eau.

10. Baignoire à bain bouillonnant selon la revendication 9, caractérisée par le fait que l'entrée de l'air dans le canal (23) de buse se fait sous un angle (β) par rapport à l'axe de sortie (K) du canal (23) de buse.

11. Baignoire à bain bouillonnant selon la revendication 9 ou 10, caractérisée par le fait que la conduite (16) d'arrivée d'air débouche dans l'orifice (19) d'entrée d'air soit directement, soit par l'intermédiaire d'un canal périphérique (3).

12. Baignoire à bain bouillonnant selon l'une des revendications 1 à 11, caractérisée par le fait que le corps de buse (20) est maintenu avec possibilité de remplacement dans l'enveloppe (10) ou dans le manchon de guidage (17) au moyen d'une coiffe de couverture (28) qui est fixée de manière directe ou indirecte dans l'enveloppe (10).

13. Baignoire à bain bouillonnant selon la revendication 12, caractérisée par le fait que le corps de buse (20) est guidé axialement entre des épaulements (4, 5) formant butées de l'enveloppe (10) et du manchon de guidage (17) d'une part, et de la coiffe (28) d'autre part.

14. Baignoire à bain bouillonnant selon l'une des revendications 1 à 13, caractérisée par le fait que le corps de buse (20) comporte côté intérieur de la baignoire une partie (27) d'actionnement.
